# FASCICULE DE BREVET EUROPEEN

(11) **EP 0 721 634 B1**
(45) Date de publication et mention de la délivrance du brevet: **17.12.1997**
(21) Numéro de dépôt: 94926271.1
(22) Date de dépôt: 05.09.1994
(51) Int. Cl.: G07D 1/00, G07F 11/52

(54) **AUTOMATE BANCAIRE DE DISTRIBUTION DE ROULEAUX DE PIECES DE MONNAIE**
MÜNZROLLEN-AUSGABEAUTOMAT
AUTOMATED TELLER MACHINE FOR DISPENSING COIN ROLLS

(30) Priorité: 22.09.1993 FR 9311379
(43) Date de publication de la demande: 17.07.1996
(73) Titulaire: TIRABOSCHI, Patrick, F-06740 Châteauneuf-de-Grasse (FR)
(72) Inventeur: TIRABOSCHI, Patrick, F-06740 Châteauneuf-de-Grasse (FR)
(74) Mandataire: Hautier, Jean-Louis
(86) Numéro de dépôt international: FR9401038
(87) Numéro de publication internationale: WO9508817

(56) Documents cités:
- EP-A- 0 289 672
- EP-A- 0 319 492
- DE-C- 4 101 809
- DE-U- 9 002 363
- US-A- 3 036 732
- US-A- 4 469 245

## Description

La présente invention concerne un automate bancaire utilisé pour la distribution de rouleaux de pièces de monnaie. Celui-ci a une forme de kiosque ayant un guichet automatique incorporé.

Il possède sur sa face avant qui est accessible au public des moyens permettant la transaction tels qu'un clavier de commande, un écran de visualisation ou autres.

L'état de la technique propose des appareils de ce type pour la distribution de billets ou de devises étrangères, etc.

Le document FR-A-2.333.305 concerne des distributeurs automatiques de billets de banque. Le dispositif de l'invention comprend un ordinateur associé à une mémoire et relié par une ligne de télécommunication à un terminal à distance comportant un distributeur de billets. Pour améliorer la sécurité des transactions, le dispositif est conçu de façon à éviter toute transmission sur la ligne de données dont la connaissance serait susceptible d'entraîner une utilisation frauduleuse du distributeur.

Le document FR-A-2.589.606 propose un appareil bancaire libre-service comprenant un guichet automatique. Il comporte un kiosque renfermant un guichet automatique possédant une console destinée aux utilisateurs, placée dans une paroi avant du kiosque. Le guichet automatique comporte un coffre-fort logeant un distributeur d'espèces et un dispositif de dépôt d'argent lorsque le coffre est fermé. Le kiosque comporte une partie mobile qui peut pivoter sur 90° afin de loger la porte du coffre-fort ainsi que les dispositifs de distribution et de dépôt. Le kiosque forme une enceinte fermée et sûre pour un technicien ayant ouvert la porte du coffre-fort pour procéder à des opérations d'entretien ou de réapprovisionnement en billets.

Actuellement, les distributeurs de rouleaux de pièces de monnaie sont généralement fabriqués sous la forme d'une trémie, qui contiennent lesdits rouleaux de pièces. Le problème essentiel de ce type de structure provient du fait du coincement, entre des rouleaux adjacents tombant par gravité, qui peut survenir. Ceci rend ces distributeurs rapidement inutilisables.

Le brevet US-A-4.469.245 décrit un automate bancaire qui distribue des rouleaux de pièces de monnaie. Ces rouleaux sont disposés en vrac dans un conteneur, les rouleaux sont acheminés vers la sortie du distributeur par des chemins de roulement. Ces chemins de roulement sont équipés de chaines, d'engrenages, de plans inclinés.

Ce distributeur est hors d'usage dès qu'il y a bourrage entre les rouleaux. Il présente tous les inconvénients que veut éviter l'invention TIRABOSCHI.

Le document US-A-3.036.732 décrit un distributeur de petits objets légers tels que des stylos. Ces stylos sont disposés dans une ou plusieurs roues verticales. Le mouvement des roues est assuré par l'action de l'utilisateur sur un bouton rotatif. Les roues verticales sont disposées dans un plan parallèle au plan de la façade du distributeur pour avoir un effet attractif, le panneau de la face avant étant transparent.

Tous ces dispositifs sont utilisés pour la distribution d'argent sous forme papier, leur transposition n'est pas évidente pour de l'argent sous forme de rouleaux de pièces de monnaie.

Le document DE-C-4.101.809 propose un automate destiné à la distribution de rouleaux de pièces de monnaie. Cet automate comporte plusieurs puits dans lesquels les rouleaux de pièces sont stockés les uns sur les autres. La libération est due à un transporteur de la totalité des puits rangée en un groupe et leur déplacement s'effectue le long d'une glissière, alors le rouleau de pièces, situé le plus bas d'un puits du canal de sortie tombe dans un casier de sortie. Lorsque la totalité du premier puits est vide, le transporteur se déplace pour la reprise des prochains rouleaux de pièces sous le deuxième puits. Pour la totalité des puits, il n'y a qu'un seul transporteur qui soit nécessaire. Un second groupe de puits pour des rouleaux de pièces d'une autre valeur fonctionne avec un autre transporteur. Les deux transporteurs sont mobiles le long de la même glissière.

La présente invention propose un distributeur de rouleaux de pièces qui est très compact dans le sens où les rouleaux à distribuer sont stockés dans un espace minimum, à l'instar de ce qui est facilement réalisé pour les distributeurs de billets.

De plus le chargement ou le déchargement de l'automate bancaire se fait en toute sécurité.

A cet effet, la présente invention propose un automate bancaire de distribution de rouleaux de pièces de monnaie se présentant sous la forme d'un kiosque avec guichet automatique incorporé, le kiosque possédant sur sa face avant accessible au public des moyens permettant la transaction tels que clavier de commande, écran de visualisation, ouvertures pour insertion d'un mode de paiement, réceptacles de sortie ou autres, caractérisé par le fait qu'il comporte une ou plusieurs roues verticales qui font office de barillet de distribution des rouleaux de pièces, lesdits rouleaux étant disposés dans des logements rayonnants disposés autour de l'axe de rotation de chaque roue, qu'il comporte également, pour chaque roue, des moyens de commande d'un godet de distribution et de moyens de rotation pas à pas de ladite roue, que chaque roue est comprise dans un carénage circulaire qui comprend dans la partie supérieure une fenêtre pour le chargement desdits rouleaux de pièces et dans la partie basse une fenêtre pour la distribution par gravité des rouleaux de pièces, et que ladite fenêtre inférieure de distribution coopère avec les moyens de commande du godet de distribution qui permet l'ouverture et la fermeture de la fenêtre inférieure.

La ou les roues verticales sont disposées perpendiculairement à la face avant du distributeur ou automate bancaire.

Les logements rayonnants de chaque roue, contenant les rouleaux, sont alternativement longs et courts.

La largeur d'un logement rayonnant est adaptée au diamètre des rouleaux de pièces qui y sont stockés.

Les moyens de commande du godet, dont la partie concave ne permet la réception que d'un seul rouleau de pièces de monnaie à la fois, sont constitués par :
- un axe de rotation du godet mû en rotation par un moyen tel qu'un moteur électrique, un vérin, et
- une bavette prolongeant l'un des bords du godet, et ayant une forme de section de cercle dont le centre est l'axe de rotation du godet, de sorte que lorsque ledit godet est mû en rotation afin de libérer le rouleau de pièces qu'il contient, le ou les rouleaux encore présents dans le logement rayonnant en regard de la fenêtre inférieure sont conservés dans ledit logement.

L'ensemble du carénage et de la roue est inscrit dans un tiroir vertical comportant deux fenêtres coïncidant avec les deux fenêtres dudit carénage circulaire de la roue.

L'un au moins des angles du tiroir contient les moyens de commande du godet.

L'un au moins des angles du tiroir contient les moyens de rotation de ladite roue.

Les moyens de rotation pas à pas comprennent un moteur et un moyen de transmission du mouvement de rotation du moteur au barillet de distribution.

Les rouleaux de pièces sont disposés avec leur axe longitudinal perpendiculaire au plan vertical de la roue.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue en coupe sectorielle d'une roue ou barillet.

La figure 2 est une coupe selon A-A de la figure 1.

La figure 3 est une vue de dessous d'un tiroir contenant une roue ou barillet de distribution de pièces de monnaie.

La figure 4 est une coupe selon B-B de la figure 3.

La figure 5 est une vue détaillée des moyens de commande du godet, présentés à la figure 4, lorsque le godet reçoit un rouleau de pièces.

La figure 6 est une vue détaillée des moyens de commande du godet, présentés à la figure 4, lorsque le godet distribue le rouleau de pièces qu'il contient.

La figure 7 est une vue détaillée des moyens de rotation pas à pas de la roue de distribution, présentés à la figure 4.

Enfin, la figure 8 est une vue en perspective d'un automate bancaire selon l'invention.

La présente invention concerne un automate bancaire 1 tel que représenté à la figure 8.

Cet automate bancaire 1 permet la distribution de rouleaux de pièces de monnaie 2 plus particulièrement visibles aux figures 5 et 6.

Selon la figure 8, cet automate 1 se présente sous la forme d'un kiosque possédant un guichet automatique incorporé.

Le kiosque possède sur sa face avant qui est la partie accessible au public, des moyens permettant audit public la transaction d'argent tel que la distribution de rouleaux de pièces 2 en fonction d'une certaine somme versée pouvant être donnée par le public soit à l'aide par exemple d'une carte bancaire grâce à l'ouverture d'insertion 5, soit par l'intermédiaire de billets de banque par l'ouverture d'insertion de billets 6, ou autres.

Cette face avant comporte également des éléments tels que clavier de commande 3 permettant de choisir la valeur des pièces distribuées ainsi que leur quantité, mais également un écran de visualisation 4 permettant à l'utilisateur de voir à tout moment les commandes qu'il a effectuées ainsi que les commandes qu'il peut effectuer. L'écran 4 permet de visualiser la commission perçue par l'automate 1 pour le service rendu.

D'autres dispositifs pouvant permettre de faciliter l'usage de l'automate bancaire 1 peuvent toujours être ajoutés sans sortir pour autant du domaine de la présente invention.

De la même façon, des réceptacles de sortie 7 ou 8 peuvent être prévus soit pour permettre la réception des rouleaux de pièces 2 distribués, ou la réception d'un ticket récapitulatif de l'opération effectuée.

L'essentiel de la présente invention consiste en ce que l'automate bancaire 1 comporte au moins une roue verticale 9 faisant office de barillet de distribution des rouleaux de pièces de monnaie 2.

Selon un mode de réalisation préféré, la ou les roues verticales sont disposées perpendiculairement à la face avant du distributeur ou automate bancaire.

Les rouleaux 2 sont disposés comme cela est bien représenté aux figures 5 et 6 avec leur axe longitudinal en position perpendiculaire par rapport au plan vertical de la roue 9.

Ce positionnement est facilité par la présence de logements rayonnants 10a ou 10b qui sont disposés tout autour de l'axe de rotation 11 du barillet 9.

De plus, chaque barillet 9 est compris à l'intérieur d'un carénage circulaire 12 qui épouse parfaitement la forme externe du barillet 9 à l'exception de deux fenêtres pratiquées en partie supérieure 13 mais également en partie inférieure 14.

La fenêtre supérieure 13 ayant pour but de permettre le chargement selon la flèche F1 de la figure 4 alors que la fenêtre inférieure 14 permet la distribution des rouleaux de pièces de monnaie 2 selon la flèche F2.

En face de la fenêtre 14, est présent un godet 15 permettant la distribution des rouleaux 2 présents à l'intérieur du logement rayonnant 10a ou 10b situés en vis à vis.

C'est ce qui est bien représenté à la figure 5.

Dans cette figure, les rouleaux de pièces par simple gravité ont tendance à sortir à l'extérieur du barillet 9 ainsi que du carénage 12 grâce à la fenêtre inférieur 14.

De ce fait, et à cause de la taille limitée du godet 15, un seul des rouleaux 2 va pouvoir prendre place à l'intérieur du godet 15.

Ce déplacement se fait selon la flèche F4.

Bien entendu, pour arriver à ce résultat, le godet 15 a effectué une rotation F3 selon son axe 21 grâce à des moyens de commande 19 qui seront détaillés plus loin.

L'ensemble de la roue 9 et du carénage 12 sont compris à l'intérieur d'un tiroir vertical 16 qui comporte lui aussi également deux fenêtres 17 et 18 qui coïncident avec les fenêtres 13 et 14 du carénage circulaire 12 de la roue 9.

Les moyens de commande 19 du godet 15 ainsi que les moyens de rotation pas à pas 20 de la roue 9 sont également compris à l'intérieur du tiroir 16.

Comme on peut le voir à la figure 8, le nombre de ces tiroirs 16 peut être variable de sorte que l'on peut placer à l'intérieur d'un même automate bancaire 1 un certain nombre de roues verticales parallèles les unes par rapport aux autres.

Comme on le voit aux figures 1 et 4, les logements rayonnants 10a et 10b sont alternativement longs et courts de sorte qu'un maximum de rouleaux de pièces de monnaie 2 peuvent être stockés par roue 9.

Bien entendu, la largeur d'un logement rayonnant 10a ou 10b correspond au diamètre des rouleaux de pièces 2 qui y sont stockées.

Le diamètre des rouleaux 2 est donc sensiblement inférieur à la largeur de chaque logement rayonnant 10a ou 10b, ceci afin de permettre le coulissement par simple gravité que ce soit au chargement selon la flèche F1 ou à la distribution selon la flèche F2.

Les moyens de commande 19 présentés aux figures 5 et 6 sont constitués par d'une part, le godet 15 dont la partie concave permet comme on l'a vu précédemment la réception d'un seul rouleau de pièces de monnaie 2 à la fois.

D'autre part, son axe de rotation 21 est mû en rotation à l'aide d'un moyen tel qu'un moteur électrique 22 ou autres.

Enfin, et dernier élément des moyens de commande 19, une bavette 23 vient prolonger l'un des bords du godet 15.

Cette bavette 23 a une forme de section de cercle dont le centre est l'axe de rotation 21 du godet 15, de sorte que ledit godet 15 est mû en rotation selon la flèche F5, afin de libérer le godet de pièces 2 selon la flèche F6.

Le ou les rouleaux 2 encore présents dans le logement rayonnant 10a et 10b en regard de la fenêtre inférieure 14 sont conservés à l'intérieur dudit logement 10a ou 10b.

Les moyens de commande 19 sont présents à l'intérieur d'un des angles du tiroir 16 et se trouvent donc compris entre la face interne du tiroir 16 et la face externe du carénage 12 qui enserre la roue 9.

De la même façon, les moyens de rotation pas à pas 20 sont coincés dans un des angles formé par le tiroir 16 et leur espace est limité par la présence du carénage 12.

La position de ces moyens de rotation pas à pas 20 n'est pas limitée à un angle précis de l'automate 1 ; cet angle peut être situé en position inférieure ou supérieure, alors que pour les moyens de commande 19 une position inférieure est recommandée, afin de faciliter la sortie des rouleaux 2 par gravité.

Ces moyens de rotation pas à pas 20 comprennent en outre un moteur 24 ainsi qu'un moyen de transmission comme un engrenage 25 comme cela est représenté sur la figure 7 qui transmet le mouvement de rotation du moteur 24 au barillet de distribution 9.

Cette transmission de mouvement s'effectue à l'aide d'une roue dentée 26 présente au niveau des moyens de rotation 20 qui forme avec une roue dentée 27, présente au niveau du barillet 9 comme cela est représenté aux figures 2 et 7, l'engrenage 25.

La roue dentée 26 tourne selon la flèche F7 ce qui entraîne un mouvement selon la flèche F8 de la roue dentée 27.

Ce mouvement est un mouvement qui se fait pas à pas de sorte que l'ouverture extérieure de chaque logement rayonnant 10a ou 10b se présente tour à tour au niveau de la fenêtre inférieure 14 et ensuite au niveau de la fenêtre supérieure 13.

D'autres éléments peuvent se trouver sur la face avant de l'automate 1, tels qu'un panneau d'instruction 28 pour faciliter l'usage dudit automate 1, ou un monnayeur 29 pour rendre la monnaie.

### REFERENCES

1. Automate bancaire
2. Rouleaux de pièces de monnaie
3. Clavier de commande
4. Ecran de visualisation
5. Ouverture d'insertion d'une carte bancaire
6. Ouverture d'insertion de billets
7. Réceptacle de sortie de rouleaux de pièces 2
8. Réceptacle de sortie d'un ticket récapitulatif de l'opération effectuée
9. Roue verticale ou barillet de distribution
10a, 10b. Logements rayonnant de chaque roue 9
11. Axe de rotation de chaque roue 9
12. Carénage circulaire
13. Fenêtre supérieure de chargement du carénage 12
14. Fenêtre inférieure de distribution du carénage 12
15. Godet de distribution coopérant avec la fenêtre inférieure 14
16. Tiroir vertical
17. Fenêtre supérieure du tiroir 16
18. Fenêtre inférieure du tiroir 16
19. Moyens de commande du godet 15
20. Moyens de rotation pas à pas de la roue 9
21. Axe de rotation du godet 15
22. Moteur électrique des moyens de commande 19
23. Bavette du godet 15
24. Moteur
25. Engrenage
26. Roue dentée des moyens de rotation 20
27. Roue dentée d'un barillet 9
28. Panneau d'instruction
29. Monnayeur
F1. Sens de chargement des rouleaux 2
F2. Sens de distribution des rouleaux 2
F3. Pivotement vers le haut du godet 15
F4. Chute par gravité d'un rouleau 2 dans le godet 15
F5. Pivotement vers le bas du godet 15
F6. Chute par gravité d'un rouleau 2 hors du godet 15
F7. Sens de rotation de la roue dentée 26
F8. Sens de rotation de la roue dentée 27

## Revendications

1. Automate bancaire (1) de distribution de rouleaux de pièces de monnaie (2) se présentant sous la forme d'un kiosque avec guichet automatique incorporé, le kiosque possédant sur sa face avant accessible au public des moyens permettant la transaction tels que clavier de commande (3), écran de visualisation (4), ouvertures pour insertion d'un mode de paiement, réceptacles de sortie ou autres, caractérisé par le fait
qu'il comporte une ou plusieurs roues verticales (9) qui font office de barillet de distribution des rouleaux de pièces (2), lesdits rouleaux (2) étant disposés dans des logements rayonnants (10a, 10b) disposés autour de l'axe de rotation (11) de chaque roue (9),
qu'il comporte également, pour chaque roue (9), des moyens de commande (19) d'un godet de distribution (15) et des moyens de rotation pas à pas (20) de ladite roue (9),
que chaque roue (9) est comprise dans un carénage circulaire (12) qui comprend dans la partie supérieure une fenêtre (13) pour le chargement desdits rouleaux de pièces (2) et dans la partie basse une fenêtre (14) pour la distribution par gravité des rouleaux de pièces (2), et
que ladite fenêtre inférieure (14) de distribution coopère avec les moyens de commande (19) du godet de distribution (15) qui permet l'ouverture et la fermeture de la fenêtre inférieure (14).

2. Automate selon la revendication 1, caractérisé par le fait
que la ou les roues verticales sont disposées perpendiculairement à la face avant du distributeur ou automate bancaire.

3. Automate selon la revendication 1, caractérisé par le fait
que les logements rayonnants (10a, 10b) de chaque roue (9), contenant les rouleaux (2), sont alternativement longs et courts.

4. Automate selon l'une quelconque des revendications 1 ou 3, caractérisé par le fait
que la largeur d'un logement rayonnant (10a, 10b) est adaptée au diamètre des rouleaux de pièces (2) qui y sont stockés.

5. Automate selon la revendication 1, caractérisé par le fait
que les moyens de commande (19) du godet (15) dont la partie concave ne permet la réception que d'un seul rouleau de pièces de monnaie (2) à la fois, sont constitués par :
- un axe de rotation (21) du godet (15) mû en rotation par un moyen tel qu'un moteur électrique (22), un vérin, ou autres
- une bavette (23) prolongeant l'un des bords du godet (15), et ayant une forme de section de cercle dont le centre est l'axe de rotation (21) du godet (15), de sorte que lorsque ledit godet (15) est mû en rotation afin de libérer le rouleau de pièces (2) qu'il contient, le ou les rouleaux (2) encore présents dans le logement rayonnant (10a, 10b) en regard de la fenêtre inférieure (14) sont conservés dans ledit logement (10a, 10b).

6. Automate selon la revendication 1, caractérisé par le fait
que l'ensemble du carénage (12) et de la roue (9) est inscrit dans un tiroir vertical (16) comportant deux fenêtres (17, 18) coïncidant avec les deux fenêtres (13, 14) dudit carénage circulaire (12) de la roue (9).

7. Automate selon la revendication 6, caractérisé par le fait
que l'un, au moins des angles du tiroir (16) contient les moyens de commande (19) du godet (15).

8. Automate selon la revendication 6, caractérisé par le fait
que l'un au moins des angles du tiroir (16) contient les moyens de rotation (19) de ladite roue (9).

9. Automate selon l'une quelconque des revendications 1 ou 8, caractérisé par le fait
que les moyens de rotation pas à pas (20) comprennent un moteur (24) et un moyen de transmission du mouvement de rotation du moteur (24) à la roue de distribution (9).

10. Automate selon l'une quelconque des revendications 1, 2, 3 ou 4, caractérisé par le fait
que les rouleaux de pièces (2) sont disposés avec leur axe longitudinal perpendiculaire au plan vertical de la roue (9).

## Patentansprüche

1. Bankautomat (1) zur Ausgabe von Münzenrollen (2) in der Form eines Kiosks mit eingebautem automatischen Schalter, wobei der Kiosk auf der der Öffentlichkeit zugänglichen Vorderseite Mittel besitzt, welche die Transaktion erlauben, wie Bedientastatur (3), Bildschirm (4), Öffnungen zum Einführen eines Zahlungsmittels, Ausgabebehälter und andere, dadurch gekennzeichnet, daß
er mit einem oder mehreren vertikalen Rädern (9) versehen ist, die als Ausgabezylinder der Münzenrollen (2) dienen, die besagten Rollen (2) in strahlenförmigen Behausungen (10a, 10b) untergebracht, welche um eine Drehachse (11) jedes Rads (9) angebracht sind,
er ebenfalls, für jedes Rad (9) mit Bedienmitteln (19), einer Ausgabekammer (15) und Schrittrotationsmittel (20) des besagten Rads (9) versehen ist,
jedes Rad (9) in eine kreisförmige Verkleidung (12) einschlossen ist, die in ihrem oberen Teil ein Fenster (13) enthält zum Einführen der besagten Münzenrollen (2) und im unteren Teil ein Fenster (14) zur Ausgabe durch Schwerkraft der Münzenrollen (2), und
das besagte untere Ausgabefenster (14) mit den Bedienmitteln (19) der Ausgabekammer (15) zusammenarbeitet, die das Öffnen und Schließen des unteren Fensters (14) ermöglicht.

2. Automat gemäß Anspruch 1, dadurch gekennzeichnet, daß das bzw. die vertikalen Räder perpendikulär zur Frontseite der Ausgabevorrichtung bzw. dem Bankautomaten angebracht sind.

3. Automat gemäß Anspruch 1, dadurch gekennzeichnet, daß die strahlenförmigen Behausungen (10a, 10b) jedes Rads (9), welche die Münzenrollen (2) enthalten, wechselweise lang und kurz sind.

4. Automat gemäß irgendeinem der Ansprüche 1 oder 3, dadurch gekennzeichnet, daß die Breite einer strahlungsförmigen Behausung (10a, 10b) dem Durchmesser der enthaltenen Münzenrollen (2) angepaßt ist.

5. Automat gemäß Anspruch 1, dadurch gekennzeichnet, daß die Bedienungsmittel (19) der Ausgabekammer (15), deren konkaver Teil nur die Aufnahme einer einzigen Münzenrolle (2) erlaubt, aus den folgenden Teilen bestehen:
- einer Drehachse (21) der Ausgabekammer (15), bewegt durch ein Mittel wie z.B. einem Elektro-Motor (22), einem Zylinder oder sonstigen Mittel,
- einem Stoßblech (23), welches eine der Seiten der Ausgabekammer (15) verlängert und die Form eines Kreisausschnitts hat, dessen Mittelpunkt die Drehachse (21) der Ausgabekammer (15) ist, so daß, wenn die besagte Kammer (15) in Bewegung gebracht wird, um die darin befindliche Münzenrolle (2) freizusetzten, die noch in der strahlenförmigen Behausung (10a, 10b) befindliche(n) Rolle(n) (2) hinter dem unteren Fenster (14) in der besagten Behausung (10a, 10b) verbleiben.

6. Automat gemäß Anspruch 1, dadurch gekennzeichnet, daß die Baugruppe Verkleidung (12) und Rad (9) in einem vertikalen Schieber (16) untergebracht ist, der zwei Fenster (17, 18) aufweist, welche mit den beiden Fenstern (13, 14) der besagten kreisförmigen Verkleidung (12) des Rads (9) übereinstimmen.

7. Automat gemäß Anspruch 6, dadurch gekennzeichnet, daß mindestens eine der Ecken des Schiebers (16) die Bedienungsmittel (19) der Ausgabekammer (15) enthält.

8. Automat gemäß Anspruch 6, dadurch gekennzeichnet, daß mindestens eine der Ecken des Schiebers (16) die Rotationsmittel (20) des besagten Rads (9) enthält.

9. Automat gemäß irgendeinem der Ansprüche 1 oder 8, dadurch gekennzeichnet, daß die Schritt für Schritt-Rotationsmittel (20) einen Motor (24) und ein Transmissionsmittel der Drehbewegung des Motors (24) auf das Ausgaberad (9) enthalten.

10. Automat gemäß irgendeinem der Ansprüche 1, 2, 3 oder 4, dadurch gekennzeichnet, daß die Münzenrollen (2) mit ihrer Längsachse perpendikulär zur vertikalen Ebene des Rads (9) angebracht sind.

## Claims

1. Bank robot (1) for the distribution of coin rolls (2) in the form of a kiosk with incorporated automatic teller, the kiosk having on its front face accessible to the public means for executing transactions such as keyboard (3), display screen (4), openings for the insertion of a method of payment, output receptacles or others, characterized in that:
they have one or several vertical wheels (9) which act as coin roll (2) distribution cylinders, the said rolls (2) being arranged in radiating housings (10a, 10b) arranged around the rotation axis (11) of each wheel (9),
also comprising, for each wheel (9), the means for controlling (19) a distributor cup (15) and the step-by-step rotational drive (20) of the said wheel (9),
each wheel (9) is contained in a circular housing (12) which includes in its upper part a window (13) for loading the said coin rolls (2) and in its lower part a window (14) for gravity distribution of the coin rolls (2), and
the said lower distribution window (14) acts with the distribution cup (15) control means (19) to open and close the lower window (14).

2. Robot according to claim 1 characterized in that the vertical wheels are arranged perpendicular to the front face of the bank robot.

3. Robot according to claim 1 characterized in that
the radiating housings (10a, 10b) on each wheel (9), containing the rolls (2) are alternatively long and short.

4. Robot according to any one of claims 1 or 3 characterized in that
the width of a radiating housing (10a, 10b) is adapted to the diameter of the coin rolls (2) stocked therein.

5. Robot according to claim 1 characterized in that
the means for controlling (19) the cup (15), the concave part of which only accepts a single roll of coins (2) at one time, consists of:
- a cup (15) rotational shaft (21) driven by means such as an electric motor (22), a cylinder, or other methods,
- an apron (23) in prolongation of one of the edges of the cup (15) in the form of an arc centred on the rotational axis (21) of the cup (15) so that the said cup (15) moves in rotation in order to free the coin roll (2) that it contains, the roll(s) (2) which are still present in the radiating housing (10a, 10b) opposite the lower window (14) are retained in the said housing (10a, 10b).

6. Robot according to claim 1 characterized in that
the assembly of the housing (12) and of the wheel (9) is housed in a vertical drawer (16) containing two windows (17, 18) coinciding with the two windows (13, 14) of the said wheel (9) circular housing (12).

7. Robot according to claim 6, characterized in that
at least one of the drawer (16) angles contains the means for controlling (19) the cup (15).

8. Robot according to claim 6, characterized in that
at least one of the drawer (16) angles contains the means for rotating (19) the said wheel (9).

9. Robot according to any one of claims 1 or 8 characterized in that
the step-by-step rotational means (20) comprise a motor (24) and means for transmitting the rotational motor drive (24) to the distribution wheel (9).

10. Robot according to any one of claims 1, 2, 3 or 4, characterized in that
the coin rolls (2) are arranged with their longitudinal axis perpendicular to the vertical plane of the wheel (9).
